# EUROPÄISCHE PATENTSCHRIFT

(11) **EP 0 292 773 B1**
(45) Veröffentlichungstag und Bekanntmachung des Hinweises auf die Patenterteilung: **05.08.1992**
(21) Anmeldenummer: 88107486.8
(22) Anmeldetag: 10.05.1988
(51) Int. Cl.: A47L 15/24

(54) **Abräumanlage für benutzte Speisetabletts**
Clearing device for used dining trays
Dispositif pour desservir les plateaux d'alimentation

(30) Priorität: 21.05.1987 DE 3717011
(43) Veröffentlichungstag der Anmeldung: 30.11.1988
(73) Patentinhaber: MEIKO Maschinen- und Apparatebau Ing. Oskar Meier GmbH & Co., D-77652 Offenburg (DE)
(72) Erfinder: Kern, Rainer, D-7600 Offenburg (DE)
(74) Vertreter: Baumann, Eduard, Dipl.-Phys.

(56) Entgegenhaltungen:
- EP-A- 0 159 542
- DE-A- 2 547 474
- DE-B- 1 956 049
- DE-B- 1 956 050
- DE-B- 2 457 680
- DE-B- 2 719 845
- DE-C- 2 443 651
- US-A- 3 483 877

## Beschreibung

Die Erfindung bezieht sich auf eine Abräumanlage gemäß dem Oberbegriff des Anspruches 1.

Eine derartige Anlage ist zum Abräumen der unterschiedlichen Teile eines benutzten Speisetabletts, zum Sortieren der unterschiedlichen Teile, und zur Beseitigung von Abfällen vorgesehen, wobei anschließend die leeren Speisetabletts und die einzelnen Geschirr- und Besteckteile einer Geschirrspülmaschine zugeführt werden sollen.

Derartige Anlagen sind speziell für den Einsatz bei Selbstbedienungsrestaurants, Betriebskantinen und Fluggesellschaften eingesetzt, wo die einzelnen Geschirr- und Besteckteile, Papierservietten etc. auf einem Tablett angeordnet sind.

Aus der DE-C-2443651 ist ein Abräumgerät für benutztes Speisegeschirr der eingangs beschriebenen Art bekannt, wobei die beladenen benutzten Speisetabletts um eine Wendetrommel mit Mitnehmern und gegen den Druck einer rückwärtigen Führung nach oben geführt und umgedreht werden. Danach werden die Tabletts an einem Tablettförderer weitertransportiert, sämtliche übrigen Teile werden über eine Schrägrutsche einem weiteren Förderband zugeführt. Bei einem ähnlichen System gemäß DE-C-3 413 480 ist ein Forderband an einer Wendetrommel vorgesehen, das nach dem Wenden und Trennen der umgewendeten Tabletts gleichzeitig zur Zufuhr der übrigen Besteckteile in den Bereich der Spülmaschine benutzt wird. Bei einer anderen Sortiermaschine zum Trennen von Bestecken, Geschirrteilen und Abfällen gemäß DE-A-2 547 474 werden Bestecke, Geschirrteile und Abfälle gemeinsam in einen Schacht eines Wasserbades abgekippt. Während die schweren metallischen Besteckteile über einen am Boden des Wasserbades angeordneten Querförderer abtransportiert werden sollen, sollen die leichteren Geschirrteile mit höherem Auftrieb durch eine von unten nach oben vorgesehene Wasserströmung nach oben getrieben und noch unterhalb des Wasserspiegels durch Leitbleche an einen anderen Querförderer gegenüber dem Besteckförderer abgeführt werden, wo sie auf einen Transportwagen eingeladen werden.

Aus der DE-B-1956049 ist eine Einrichtung mit einer Magnetband- oder -trommelanlage zum Wenden der Tabletts und einem Sortierrost bekannt, bei der eine Einrichtung zum Abspülen und Fortschweihmen der auslaufenden Speisereste angebracht ist.

Weiterhin ist eine Vorrichtung zum automatischen Aussortieren von Einweggeschirr aus Mehrweggeschirr bekannt. Hierbei wird sowohl Mehrweggeschrirr als auch Einweggeschirr zunächst mittels eines senkrecht auf das Geschirr gerichteten Pressluftstrahles von festklebenden Speise- sowie Flüssigkeitsresten befreit, danach wird das leichtere Einweggeschirr mittels eines gegen die Unterseite des Geschirrs gerichteten Pressluftstrahles vom Transportband hochgehoben und durch einen von der Seite her einwirkenden weiteren Pressluftstrahl gleichzeitig zur Seite hin weggeblasen.

Schließlich ist eine Anlage bekannt, bei der Besteckteile und andere kleinere Teile, die lose auf ein erstes Förderband aufgelegt werden, in einem Spalt zwischen einem weiteren Förderband nach unten fallen, und wobei das durch das zweite Förderband weitergeförderte Tablett mit darauf angeordneten Geschirrteilen und dergleichen am Ende in eine Tablettspur und eine weitere Spur getrennt wird, wobei die auf dem Tablett befindlichen Teile in ein Wasserbad geführt werden. Am Ende des Wasserbades erfolgt eine Trennung zwischen Besteckteilen und Geschirrteilen. Leichte Abfälle werden im übrigen bereits zu Beginn des Verfahrens durch horizontale Düsen seitlich weggeblasen, für die gemeinsame Beförderung von Geschirrteilen und Besteckteilen ist ein vibrierender Förderer vorgesehen, an dessen Ende die Besteckteile durch einen Rost mit Längsschlitzen hindurchfallen, während die Geschirrteile weiter zu einem anderen Förderer befördert werden. Auf den Vibrationsförderer wirken seitliche Wasserdüsen ein. Desgleichen werden die seitlich parallel hierzu geführten Tabletts durch Waschdüsen gewaschen und anschließend unmittelbar gestapelt.

Der Erfindung liegt das Problem zugrunde, eine Abräumanlage gemäß dem Oberbegriff des Anspruches 1 so auszugestalten, daß eine vollautomatische Trennung und Beseitigung im wesentlichen sämtlicher auf benutzten Speisetabletts befindlichen Teile und eine automatische und getrennte Zufuhr von Leertabletts, Geschirrteilen und Besteckteilen an eine Spülmaschine möglich ist, und daß eine Vorreinigung dieser Teile erfolgt.

Das Problem wird erfindungsgemäß durch die Merkmale des Kennzeichens des Anspruches 1 gelöst. Weitere Ausgestaltungen der Erfindung sind in den Unteransprüchen unter Schutz gestellt.

Außer dem Vorsehen von Entfernungseinrichtungen beziehungsweise Beseitigungseinrichtungen für Leichtabfälle und Speisereste ist insbesondere ein Geschirr- und Besteckförderer in Form eines Rüttelrostes vorgesehen, durch dessen Längsschlitze lediglich Besteckteile und Abfallteile hindurchfallen können und in die Rinne einer Wasserwanne gelenkt werden können, wo sie auf einen unterhalb der Wasseroberfläche und längs zur Wasserwanne angeordneten Besteckförderer auftreffen, der die Besteckteile, vorzugsweise über einen weiteren ansteigenden Förderer, einer getrennten Besteckspur einer Spülmaschine zuführt.

Über dem Rüttelrost kann ein Förderband mit versetzt angeordneten biegsamen und schmalen Ausrichtbändern vorgesehen werden, die über den Rüttelrost hinwegstreifen und die Besteckteile und gegebenenfalls noch verbliebene Abfallteile und dergleichen in Richtung der Längsschlitze des Rüttelrostes ausrichten. Zweckmäßigerweise sind etwa vier aufeinanderfolgende Reihen von etwa fünf bis sechs einzelnen, einige Zentimeter breiten Ausrichtbändern jeweils leicht in Querrichtung gegeneinander versetzt, wobei die Versetzung wieder von vorne beginnt, so daß beispielsweise die Anordnung der Ausrichtbänder in jeder fünften Reihe die gleiche ist.

Das Ausrichten der Besteckteile zur Längsrinne der Wasserwanne kann durch eine in Förderrichtung schräg, somit seitlich geneigte, Rutsche erfolgen.

Die Rüttelvorrichtung für den Rüttelrost kann durch eine seitliche Befestigung desselben an seitlichen elastischen Bändern erfolgen, wobei der Rost über eine Motorsteuerung und Nocken zeitweise angestoßen wird und in Folge der dehnbaren elastischen Bänder automatisch wieder in Gegenstellung zurückkehrt.

Der Tablettförderer kann in eine obere Spülbahn, der darunter angeordnete Rüttelrost eine untere Spülbahn für Geschirrteile, Gläser etc. führen, während der Besteckförderer, vorzugsweise über einen Hebeförderer, in eine seitlich Spülbahn seitlich von der angeführten unteren Spülbahn innerhalb einer üblichen Spülmaschine führen kann.

Es kann ein aufeinander abgestimmtes ausgeklügeltes Abfall-Beseitigungssystem und Vorspülsystem vorgesehen werden, das zum einen zum frühen Entfernen von Papierservietten und dergleichen führt, zum anderen die wesentlichen Teile, insbesondere die Geschirrteile, in wirksamer Weise vorreinigt, so daß der eigentliche Spülvorgang abgekürzt werden kann und die Reinigungswirkung erheblich verbessert werden kann. So sind im Eingangsbereich der benutzten Speisetabletts horizontale Blasdüsen zur seitlichen Entfernung von Papier, Leichtabfällen etc. vorgesehen, die in die darunterliegende Wasserwanne fallen können und über einen schräg gestellten Überlauf abgeführt werden können. Anschließend können scharfe Wasserstrahlen, schräg von oben, einen Großteil der Speisereste aus den Tabletts, Geschirrteilen etc. entfernen, die ebenfalls seitlich und von da in die darunterliegende Wasserwanne abgeführt werden. Bei diesem Verfahren hat es sich als außerordentlich vorteilhaft erwiesen, Tabletts, Besteckteile und insbesondere Geschirrteile durch spezielle Niederhalter festzuhalten, damit nicht diese selbst weggeblasen werden.

Diese Niederhalter können relativ schwere, nebeneinander in Förderrichtung angeordnete Stangen sein, die vertikal beweglich gelagert sind. Der Eintrittsabschnitt für das Tablett kann nach oben abgeschrägt werden. Es können mehrere derartige Niederhalter-Einrichtungen hintereinander angeordnet sein. Weitere Vorspüleinrichtungen können innerhalb der Wendeeinrichtung für das Tablett vorgesehen sein. Wenn Besteckteile und Geschirrteile auf dem Rüttelrost transportiert werden, können sowohl von oben als auch von unten angeordnete Düsen für eine weitere Reinigung sorgen. Gleichzeitig können eventuell noch vorhandene Leichtabfälle etc. seitlich abgeführt werden.

Dieses System beinhaltet somit zuerst die Entfernung von Leichtabfällen wie Papierservietten, Papiertüten für Zucker, Salz, Pfeffer und dergleichen. Anschließend werden durch die Spüldüsen, die in so intensiver Form erst durch den Einsatz der beschriebenen Niederhalter möglich sind, auch die Speisereste entfernt. Dadurch entfällt das bisher erforderliche lästige und unhygienische manuelle Entfernen dieser Teile durch Bedienungspersonal. Während vergleichbare frühere Anlagen etwa sechs bis acht Bedienungspersonen benötigten, sind dadurch nur mehr ein bis zwei Personen erforderlich, die im wesentlichen Kontroll- und Korrekturfunktionen ausüben.

Das vorzugsweise vorgesehene ausgeklügelte mehrstufige Vorspülsystem, das ja während des normalen Sortierbetriebes und somit ohne Zeitverlust vor sich geht, verringert darüberhinaus die Leistungsanforderung an die nachgeschaltete Spülmaschine und führt dennoch zu sauberen und hygienischen Geschirr- und Besteckteilen. Die Anlage führt bereits zu einer Sortierung von Geschirr und Besteck, die auch in der Spülmaschine beibehalten werden kann.

Das Tablett einschließlich Geschirr wird in an sich bekannter Weise von einer Wendetrommel umfaßt, die im eigentlichen Wendebereich eine Rückwandung aufweist. Die Führung der Tabletts geschieht über am Umfang radial nach außen stehende flexible Mitnehmer. Vielfach liegen Besteck und Geschirr auf einem im wesentlichen als Zierde dienenden Deckchen aus Papier oder ähnlichem Material auf. Es zeigte sich, daß dieses unten liegende Deckchen durch die genannte Einrichtung in der Regel nicht mit entfernt wurde. Eine ansonsten vollautomatisch, d. h. praktisch ohne Bedienungspersonal arbeitende Anlage erfordert daher eine eigene Bedienungsperson, nur um dieses Zierde-Deckchen zu entfernen. Um eine derartige eigene Bedienungsperson und manuelle Eingriffe zu vermeiden, wird vorzugsweise ein bogenförmiger und ortsfester Bügel im Bereich des Schutzbleches der Wendetrommel angeordnet, der sich vom Innenumfang des unteren, eingangsseitigen Endes der Wendetrommel bis zum Bereich der freien Enden der flexiblen Mitnehmer erstreckt und zwar im Mittelteil der Wendetrommel und in Bewegungsrichtung der Tabletts. Das beim Kippen nach unten fallende Papier-Deckchen hängt sich dann an diesen Bügel ein und wird vom Tablett mitgestreift, wo es durch die vorgesehenen Wegblaseinrichtungen etc. entfernt werden kann.

Manchmal klebt jedoch das durch Speisereste verschmierte oder ggf. auch durch die Spülmaschine mit Feuchtigkeit vollgesaugte Deckchen am Tablettboden fest und fällt nicht nach unten. Für diesen zweck wird als weitere Ausgestaltung der Erfindung eine nach oben in Richtung auf den Tablettboden ausgerichtete erste Luftdüse vorgesehen, welche das Deckchen sicher nach unten befördert. Damit das unten liegende Deckchen, in Verbindung mit dem eben genannten Bügel oder auch unabhängig davon, sicher entfernt werden kann, ist vorzugsweise eine zweite horizontal wirkende Luftdüse angeordnet, welche das nach unten fallende Deckchen seitlich wegbläst. Beide Luftdüsen sind hintereinander zwischen den Mitnehmern angeordnet und können durch eine einzige Luftzufuhr gleichzeitig betrieben werden.

Ein Ausführungsbeispiel der Erfindung ist in der Zeichnung dargestellt. Es zeigt:
- Figur 1: eine schematische Gesamtanordnung einer Sortieranlage von der Seite,
- Figur 2: einen Querschnitt durch die Darstellung von Figur 1 in Richtung C-D,
- Figur 3: eine Draufsicht auf die Anlage unter spezieller Darstellung des Zufuhrförderers mit darauf angeordneten stangenförmigen Niederhaltern und daneben die Wasserwanne mit darin angeordnetem Besteckförderer sowie den quer hierzu angeordneten Wasserüberlauf für Leichtabfälle, Speisereste und dergleichen,
- Figur 4: eine Draufsicht auf den (verbreiterten) Rüttelrost in Anpassung an die anschließende Spülmaschine, sowie dahinter schematisch die Wasserwanne.

In der Zeichnung sind gleiche Teile mit gleichen Bezugszeichen versehen. Die Funktion der Anordnung soll im Folgenden im wesentlichen an Hand der Figur 1 erläutert werden.

Die benutzten Speisetabletts werden über den Zufuhrförderer (23) in Form eines üblichen Förderbandes in die Abräumanlage eingeführt. Gleich zu Beginn ist eine Beseitigungseinrichtung (36) für Leichtabfälle vorgesehen, die aus horizontalen Luftdüsen besteht und diese Leichtabfälle seitlich hochhebt und wegwirbelt, wobei sie anschließend in die darunterliegende Wasserwanne (34) fallen. Danach gelangen die Speisetabletts (21) mit Geschirrteilen (20), Besteckteilen (32) (nicht dargestellt) sowie Speiseresten in den Berich von Niederhaltern (38) mit Stangen (40) und Stangen-Lagern (39) zur Erzielung einer vertikalen Beweglichkeit derselben. Eine erste Vorspüleinrichtung in Form von leicht schräg geneigten, jedoch im wesentlichen senkrechten Düsen (37), erzeugt einen scharfen Wasserstrahl und entfernt auf diese Weise Speisereste und dergleichen aus den festgehaltenen Tabletts und den darauf befindlichen Geschirrteilen, wobei die Speisereste etc. hochgewirbelt und seitlich abgeführt werden, wo sie ebenfalls in die darunterliegend Wasserwanne (34) fallen. Die so vorbehandelten Tabletts gelangen dann in den Beriech von Mitnehmern (25) einer in Pfeilrichtung drehbaren Wendetrommel (24), wo sie an seitlichen Führungskanten der Rückwandung (4) der Wendetrommel (24) (nicht gezeigt) geführt werden. Diese Führungskanten sind jedoch mit (26) bezeichnet. Im Bereich der Rückwand (4) sind weitere im wesentlichen horizontale Spüldüsen (55) angeordnet, um eine zusätzliche Reinigung durchzuführen. Die Tabletts verlassen als Leertabletts (29) im gewendeten Zustand die Wendetrommel (24) und werden durch einen ersten Leertablett-Förderer (27) im wesentlichen horizontal weiter transportiert. In der Darstellung von Figur 1 folgt darauf ein zweiter Leertablett-Förderer (28), ebenfalls in Form eines Förderbandes. Das erste Förderband (27) hat die Besonderheit, daß aus räumlichen Gesichtspunkten das erste Lagerpaar schräg nach unten geneigt ist, während das zweite Lagerpaar (59), das auch beiden Förderern (27) und (28) gemeinsam sein kann, horizontal angeordnet ist. Der zweite Leertablett-Förderer (28) wird an eine obere Tablett-Spülspur (51) einer Spülmaschine (12) geführt.

Nach dem Umwenden der Speisetabletts (21) fallen die darauf angeordneten Teile, im wesentlichen Geschirrteile (20) und Besteckteile (32), in die Zwischenräume zwischen den fingerartigen Mitnehmern (25) der sich drehenden Wendetrommel (24) und werden von da auf eine unter dem Tablettförderer (27) beziehungsweise (28) angeordnete Rutsche (30) und von da auf den Rüttelrost (31) geführt. Etwa im Mittelbereich ist am Rüttelrost (31) schematisch eine Rüttelvorrichtung (50) eingezeichnet. An der Seitenwand (61) des Rüttelrostes (31) sind die Enden der Querstangen (60) eingezeichnet, an denen die (nicht sichtbaren) parallel zur Seitenwand (61) angeordneten Leisten (65) gehaltert sind, zwischen denen sich die (nicht sichtbaren) Längsschlitze (41) erstrecken. Auf dem Rüttelrost (31) liegen mit der Öffnung nach unten Geschirrteile (20) (nicht sichtbare) Besteckteile (32) auf, die auf ihrer Strecke zum unteren Ende des Rüttelrostes durch Längsschlitze hindurchfallen und auf eine darunter angeordnete seitlich abgeschrägte Rutsche (14) auftreffen, von der sie in eine Längsrinne (48) der Wasserwanne (34) fallen und auf ein unterhalb der Wasseroberfläche angeordnetes Besteckförderband (42) auftreffen. Mit (44) ist im übrigen der Wasserspiegel der Wasserwanne (34) bezeichnet. Der Besteckförderer besteht aus einem ersten horizontalen Unterwasser-Förderer (42) und einem zweiten, nach vorne ansteigenden Hebeförderer (53). Mitnehmer (43, 17) fördern die Besteckteile in Pfeilrichtung, wobei diese am oberen Ende des zweiten Besteckförderers (17) auf eine Spülmaschinen-Förderbahn (22) auftreffen, wo sie in Pfeilrichtung der Spülmaschine (12) zugeführt werden. Die Besteckbahn (22) ist dabei neben der breiteren Geschirr-Förderbahn (52) angeordnet.

Im Endbereich des horizontalen Besteckförderers (42) sowie im Anfangsbereich des Hebe-Besteckförderers (53) sind Unterwasser-Besteck-Spüldüsen (66) beziehungsweise (67) angeordnet.

Unterhalb des Zufuhrförderers (23) ist im übrigen noch eine weitere zur Förderung schräg gestellte Rutsche (47) angeordnet, auf welche die durch die Blasdüsen (36) seitlich weggeblasenen Leichtabfälle wie Papier auftreffen und in die Rinne der darunter liegenden Wasserwanne (34) geführt werden, wo sie in der Regel schwimmen und durch eine (in Figur 1 nicht sichtbaren) Wasserüberlauf (49) seitlich weggeführt werden.

Seitlich zum Rüttelrost (31) sind untere Spüldüsen (54) und obere Spüldüsen (57) vorgesehen, die für ein Zusätzliches Vorspülen von Geschirrteilen und Besteckteilen vor dem Durchfallen durch den Gitterrost sorgen.

Oberhalb des Rüttelrostes (31) ist ein in Transportrichtung bewegtes Förderband (45) mit versetzt angeordneten biegsamen und schmalen Ausrichtbändern (46) vorgesehen, wobei sich die Bewegungsrichtung auf die Unterseite des Förderbandes (45) bezieht.

Das Ende der Abräumanlage und der Überführungsbereich in die Spülmaschine (12) ist im übrigen durch eine Grenzlinie gekennzeichnet.

Die an sich bekannte Wendetrommel (24) zeigt radial nach außen gerichtete flexible Mitnehmer (25) und im hinteren eigentlichen Wendebereich eine Rückwandung (4). Entlang der Wendetrommel ist ein bogenförmiger ortsfester Bügel (70) vorgesehen, der am Niederhalter (40) vor dem eigentlichen Bereich der Wendetrommel beginnt, am unteren Ende der Wendetrommel anliegt und sich von da an bogenförmig nach außen bis zum freien Ende der Mitnehmer (25) im Ausgangsbereich der Wendetrommel erstreckt. Dieser Bügel (70) dient der Aufnahme von nach unten fallenden Deckchen, auf welchen häufig das Besteck und Geschirr aufliegt. Im Ausgangsbereich der Wendetrommel ist eine (zweite) horizontal ausgerichtete Luftdüse (72) im Bereich zwischen den Mitnehmern (25) zu sehen. Eine erste vertikal nach oben gerichtete Luftdüse ist aus Figur 2 und Figur 4 ersichtlich.

Figur 2 zeigt einen Schnitt C-D der Abräumanlage gemäß Figur 1 in schematischer Darstellung. Ganz oben ist der Tablettförderer (28) in Form von zwei parallel gegenüber angeordneten und auf (nicht gezeigten) Rollen laufenden Bandriemen dargestellt, auf denen das umgewendete Leertablett (29) aufliegt. Darunter ist das Ausricht-Förderband (45) mit daran angeordneten flexiblen Ausrichtbändern (46) gezeigt, das beinahe die Leisten (65) des Rüttelrostes (31) berührt. Darunter ist eine zur Seite geneigte Rutsche (14) für Besteckteile angeordnet. Darunter ist der Zufuhrförderer (23) für die benutzten Speisetabletts (21) dargestellt, wobei das Tablett sowie Besteck und insbesondere Geschirrteile durch stangenartige Niederhalter (40) niedergehalten werden, damit diese Teile nicht aufgrund der Vorspüleinrichtung (37) in Form von im wesentlichen senkrechten Blasdüsen oder in der Regel Wasserspüldüsen weggechwemmt werden. Unterhalb und gegenüber der vorher beschriebenen Rutsche (14) versetzt ist eine weitere Rutsche (47) vorgesehen, welche die von der Rutsche (14) herunterfallenden Teile weiter in die Längsrinne (48) der Wasserwanne (34) lenkt.

Unterhalb dieser Rutsche (47) ist eine weitere Rutsche (62) vorgesehen, welche die durch die Vorspüleinrichtung (37) hoch und zur Seite gewirbelten beziehungsweise gespülten Teile ebenfalls in die Längsrinne (48) einführt. Gegenüber ist ein weiteres schräges Leitblech (63) zur Längsrinne (48) ausgerichtet. Die schweren Besteckteile bleiben in der Längsrinne (48) auf dem Besteckförderer (42) liegen und werden weitertransportiert. Dagegen schwimmen Leichtabfälle (35) wie Papier etc. auf der Wasseroberfläche der Längsrinne (48) und werden über einen senkrecht zur Längsrinne (48) angeordneten Wasserüberlauf (49) in ein niedrigeres Becken (64) geleitet und dort abgeführt beziehungsweise nach Filterung erneut der Wasserwanne zugeführt.

Im oberen Abschnitt sind schematisch die zwei oberen und die zwei zurücklaufenden unteren Seile oder dergl. des Tablettförderers (28) nebst seitlichen Schutzkanten dargestellt, auf denen die umgewendeten Leertabletts (29) aufliegen und in Richtung des oberen Geschirrspül-Bandes (51) (siehe Figur 1) gefördert werden. Im Mittelbereich des Tablettförderers (28) ist das obere Ende des bogenförmigen Auffangbügels (70) für vom Leertablett herabfallende Deckchen aus Papier oder dergl. zu erkennen. Rechts daneben ist eine nach oben gerichtete Düse, vorzugsweise eine Luftdüse (73) zu erkennen, deren Strahl auf den Boden des umgewendeten Leertabletts (29) gerichtet ist. Wiederum rechts daneben und außerhalb des Transportbereiches ist eine zweite horizontal ausgerichtete Düse, vorzugsweise Luftdüse (72), zu erkennen, deren Strahl in den Bereich unterhalb des umgewendeten Leertablettes (29) gerichtet ist, um nach unten fallende einschließlich auf dem Bügel (70) befindliche Deckchen aus Papier oder ähnlichem seitlich wegzuführen, wo sie in die darunterliegende Wasserwanne (34) fallen können. Beide Düsen (72, 73) können über eine einzige Fluidleitung, vorzugsweise in Form einer Druckluftleitung (71), versorgt und gleichzeitig betrieben werden.

Figur 3 zeigt die Draufsicht auf die Wasserwanne beziehungsweise die Längsrinne (48) mit erstem horizontalem Besteckförderer (42) und zweitem, zur Geschirrspülmaschine (12) ansteigenden Besteckförderer (53), sowie den Wasserüberlauf (49) und das Abführ-Wasserbecken (64) für Leichtabfälle, Speisereste etc. Davor ist der Zurfuhr-Förderer (23) mit darauf befindlichen benutzten Speisetabletts (21) und darüber angeordneten Stangen (40) des Niederhalters (38) gezeigt. Darüberhinaus sind nach unten gerichtete Spüldüsen (37) gezeigt, die an entsprechenden zwei Querträgern angeordnet sind.

Figur 4 zeigt eine Draufsicht auf den Rüttelrost (31), der gegenüber der Rutsche (30), die an die Wendetrommel (24) anschließt, verbreitert ist, um sich an die Abmessungen der Spülmaschine (12) anzupassen. An der hinteren Seite ist im übrigen die Besteck-Spülbahn (22) gezeigt. Im übrigen sind gleiche Teile mit gleichen Bezugszeichen versehen und es sind unter anderem die Seitenwände (61), die Längsschlitze (41) und die die Schlitze bildenden Rostleisten (65) zu sehen. Desgleichen sind Spüldüsen (54) und (55) gemäß Seitenansicht von Figur 1 zu sehen.

Oberhalb und im Mittelbereich der Wendetrommel (24) ist das obere Ende eines bogenförmigen Bügels (70) zur Aufnahme von Deckchen aus Papier oder dergl. zu erkennen, die aus dem umgewendeten leeren Tablett nach unten fallen. Um dieses Herunterfallen zu unterstützen oder überhaupt erst zu ermöglichen, ist eine Fluidleitung, vorzugsweise eine Druckluftleitung (71) vorgesehen, die Druckfluid, vorzugsweise Druckluft, in eine erste horizontal auf den Bereich unterhalb der (nicht dargestellten) Leertabletts gerichtete Düse (72) und eine zweite Düse (73) leitet, welch letztere im wesentlichen senkrecht oder schräg nach oben, nämlich in Richtung auf den Boden der umgewendeten Tabletts, ausgerichtet ist.

## Patentansprüche

1. Abräumanlage für benutzte Speisetabletts (21) zur Zufuhr an eine Spülmaschine (12), bestehend aus
a) einem Zufuhrförderer (23) für die benutzten Speisetabletts (21),
b) einer Wendeeinrichtung, vorzugsweise in Form einer drehbaren angetriebenen Wendetrommel (24) mit am Umfang angeordneten Mitnehmern (25) und einer Führungseinrichtung (26) für die Speisetabletts (21),
c) einem Tablettförderer (27, 28) für die gewendeten Leertabletts (29),
d) einem in Förderrichtung geneigten Geschirr- und Besteckförderer (30, 31) für die aus den gewendeten Speisetabletts (29) fallenden Geschirrteile (20), Besteckteile (32), Abfallteile (33) und Speisereste (56), durch den Teile einschließlich Abfallteile hindurchfallen,
gekennzeichnet durch
e) eine unten angeordnete Wasserwanne (34) zur Aufnahme und zum Abtransport von Leichtabfällen (35),
f) Entfernungs- und Abführeinrichtungen (36) für Leichtabfälle wie Papier (35) und Speisereste (56),
g) Vorspüleinrichtungen (37; 38-40; 66,67; 54,55; 57) für Geschirrteile (20) und Besteckteile (32),
h) einen Geschirr- und Besteckförderer in Form eines Rüttelrostes (31) mit derartigen Längsschlitzen (41), daß außer eventuellen restlichen Abfallteilen lediglich Besteckteile (32) hindurchfallen,
i) einen Besteckförderer (42) mit Mitnehmern (43) innerhalb der Wasserwanne (34) und unterhalb des Wasserspiegels (44), auf den die Besteckteile (32) auffallen und zur Spülmaschine (12) abtransportiert werden.

2. Anlage nach Anspruch 1, gekennzeichnet durch ein über dem Rüttelrost (31) angeordnetes, in Transportrichtung bewegtes Förderband (45) mit versetzt angeordneten biegsamen und schmalen Ausrichtbändern (46), die über Rüttelrost (31) hinwegstreifen und Besteckteile (32) und gegebenenfalls restliche Abfallteile und dergleichen in Richtung der Längsschlitze (41) des Rüttelrostes (31) ausrichten.

3. Anlage nach Anspruch 1 oder 2, gekennzeichnet durch eine schräg zur Förderrichtung geneigte Rutschen (14,47), auf die Besteckteile (32), Abfallteile und dergleichen auffallen und zu einer Längsrinne (48) der Wasserwanne (34) gelenkt werden, in welcher der Besteckförderer (42) angeordnet ist, wobei Leichtabfälle (35) und Abfallteile durch eine Wasserüberlauf (49) und eine installierte Wasserströmung quer zur Förderrichtung des Besteckförderers (42) abgeführt werden.

4. Anlage nach einem der Ansprüche 1 bis 3, gekennzeichnet durch eine Rüttelvorrichtung (50) für den Rüttelrost (31), der seitlich verschiebbar an seitlichen elastischen Bändern befestigt ist und an dieser Seite zeitweise über eine Motorsteuerung und Nocken oder dergleichen angestoßen wird.

5. Anlage nach einem der Ansprüche 1 bis 4, dadurch gekennzeichnet, daß der Tablettförderer (28) in eine obere Spülbahn (51) für Leertabletts (29), der darunter angeordnete Rüttelrost (31) mit den Geschirrteilen (20), Gläsern und dergleichen in eine untere Spülbahn (52), und daß der Besteckförderer (42), vorzugsweise über einen Hebeförderer (53), in eine seitliche Spülbahn (22) einer einheitlichen Spülmaschine (12) geführt werden.

6. Anlage nach einem der Ansprüche 1 bis 5, gekennzeichnet durch eine Entfernungseinrichtung (36) für Leichtabfälle (35) in Form von oberhalb der zugeführten benutzten Speisetabletts (21) angeordneten horizontalen Blasdüsen, wobei Papier und dergleichen hoch- und zur Seite gewirbelt werden und in die darunter angeordnete Wasserwanne (34) fallen.

7. Anlage nach einem der Ansprüche 1 bis 6, gekennzeichnet durch eine erste Vorspüleinrichtung (37) für Leichtabfälle und Speisereste in Form von von oben auf die zugeführten benutzten Speisetabletts (21) gerichteten senkrechten oder schrägen Spüldüsen hoher Intensität zum Hochwirbeln und seitlichen Herauswirbeln von Papier, sonstigen Leichtabfällen (35), Speiseresten (56) und dergleichen, die anschließend in die darunter angeordnete Wasserwanne (34) fallen,
wobei Tabletts (21, 29), Geschirrteile (20) und Besteckteile (32) durch nach oben nachgiebige Niederhalter (38) festgehalten sind, vorzugsweise durch mehrere nebeneinander liegende und in Förderrichtung ausgerichtete relativ schwere Stangen (40), die nach oben verschiebbar gelagert, sind, wobei die Stangen am eingangsseitigen Ende der Speisetabletts (21) abgeschrägt sind und wobei mehrere derartige Niederhalter (38) hintereinander angeordnet sein können.

8. Anlage nach einem der Ansprüche 1 bis 7, gekennzeichnet durch eine zweite Vorspüleinrichtung in Form von unterhalb und oberhalb des Rüttelrostes (31) angeordneten Düsen (54, 57) zur Vorreinigung der umgekehrt auf dem Rüttelrost (31) aufliegenden Geschirrteile (20), Besteckteile (32) und dergleichen durch die Längsschlitze (41) des Rüttelrostes hindurch.

9. Anlage nach einem der Ansprüche 1 bis 8, gekennzeichnet durch eine dritte Vorspüleinrichtung in Form von im wesentlichen horizontalen und achsparallelen Düsen (55) innerhalb der Wendetrommel (24) und im Bereich der Mitnehmer (25).

10. Anlage nach einem der Ansprüche 1 bis 9, gekennzeichnet durch Unterwasser-Besteck-Spüldüsen (66) am Endabschnitt des horizontalen Besteckförderers (42) und durch zweite Besteck-Spüldüsen (67) am Anfangsabschnitt des Hebe-Besteckförderers (53), wobei die Spüldüsen auf den Besteckbereich der Förderer gerichtet sind.

11. Anlage nach einem der Ansprüche 1 bis 10, gekennzeichnet durch einen bogenförmigen und ortsfesten Bügel (70), der im Bereich der Rückwandung (4) für die Wendetrommel (24) angeordnet ist und sich im mittleren Bereich der Wendetrommel (24) in Bewegungsrichtung vom Innenumfang der Wendetrommel (24) ausgehend zum Bereich der freien Enden der Mitnehmer (25) im Ausgangsbereich der Wendetrommel (24) nach außen erstreckt.

12. Anlage nach einem der Ansprüche 1 bis 11, gekennzeichnet durch eine vertikal nach oben gerichtete Fluiddüse, vorzugsweise Luftdüse (73) und eine dahinter liegende horizontal angeordnete zweite Fluiddüse, vorzugsweise Luftdüse (72), vorzugsweise mit gemeinsamer Fluidzufuhr (71) im Ausgangsbereich der Wendetrommel (24) zwischen den Mitnehmern (25).

## Claims

1. A clearing system for used dinner trays (21) to be fed to a dishwasher (12), said system comprising
a) a feeding conveyor (23) for the used dinner trays (21),
b) a turning device, preferably a rotatably driven turning drum (24) having circumferentially disposed drivers (25) and a guide means (26) for the dinner trays (21),
c) a tray conveyor (27, 28) for the turned empty trays (29),
d) a dish and cutlery conveyor (30, 31) inclined in the conveying direction for the dishes (20), pieces of cutlery (32), pieces of waste (33) and food scraps (56) falling from the turned dinner trays (29), parts including pieces of waste dropping through said conveyor,
characterized by
e) a water tub (34) disposed at the bottom for receiving and discharging light-weight waste (35),
f) removing and discharging means (36) for light-weight waste such as paper (35) and food scraps (56),
g) pre-rinsing means (37; 38-40; 66, 67; 54, 55; 57) for dishes (20) and pieces of cutlery (32),
h) a dish and cutlery conveyor configured as a rocking grate (31) and provided with longitudinal slots (41) of such a kind that, with the exception of possible residual pieces of waste, only pieces of cutlery (32) will drop therethrough,
i) a cutlery conveyor (42) having drivers (43) within the water tub (34) and below the water level (44), the pieces of cutlery (32) striking said conveyor and being transported towards the dishwasher (12).

2. System according to claim 1, characterized by a conveyor belt (45) which is arranged above the rocking grate (31) and moves in the direction of transport and which is provided with offset pliable and narrow alignment bands (46) sweeping across the rocking grate (31) to align pieces of cutlery (32) and, optionally, remaining pieces of waste and the like in the direction of the longitudinal slots (41) of the rocking grate (31).

3. System according to claim 1 or claim 2, characterized by a slide (14, 47) inclined relative to the conveying direction onto which pieces of cutlery (32), pieces of waste and the like will drop and be guided to a longitudinal trough (48) in the water tub (34) in which the cutlery conveyor (42) is disposed, wherein light-weight waste (35) and pieces of scrap are discharged via a water spillway (49) and an installed water flow across the conveying direction of the cutlery conveyor (42).

4. System according to any one of the claims 1 to 3, characterized by a rocking mechanism (50) for the rocking grate (31) which is mounted for lateral movement on elastic side bands and is intermittently started on said side by a motor control means and cams or the like.

5. System according to any one of the claims 1 to 4, characterized in that the tray conveyor (28) is guided into an upper washing track (51) for empty trays (29), the rocking grate (31) disposed therebeneath including the dishes (20), glasses and the like is guided into a lower washing track (52), and that the cutlery conveyor (42) is guided, preferentially through a lifting conveyor (53), into a lateral washing track (22) of an integral dishwasher (12).

6. System according to any one of the claims 1 to 5, characterized by a removing device (36) for light-weight waste (35) configured as horizontal blow nozzles mounted above the used dinner trays (21) being fed, wherein paper and the like is whirled upwards and sideways and drops into the water tub (34) disposed below.

7. System according to any one of the claims 1 to 6, characterized by a first pre-rinsing device (37) for light-weight waste and food scraps configured as vertical or inclined high-intensity flushing nozzles directed from above onto the used dinner trays (21) being fed to provide for upward and sideways whirling of paper, other light-weight waste (35), food scraps (56) and the like which will subsequently drop into the water tub (34) disposed below,
wherein trays (21, 29), dishes (20) and pieces of cutlery (32) are retained by upwardly compliant hold-down means (38), preferentially by a plurality of relatively heavy bars (40) which are arranged in side-by-side relationship and aligned in the conveying direction and which are supported for upward displacement, wherein the bars are bevelled at the entry-side end of the dinner trays (21) and a plurality of such hold-down means (38) may be arranged in series.

8. System according to any one of the claims 1 to 7, characterized by a second pre-rinsing device configured as nozzles (54, 57) which are mounted beneath and above the rocking grate (31) for pre-cleaning through the longitudinal slots (41) of the rocking grate the dishes (20), pieces of cutlery (32) and the like which are placed upside down on the rocking grate (31).

9. System according to any one of the claims 1 to 8, characterized by a third pre-rinsing device configured as substantially horizontal and axially parallel nozzles (55) inside the turning drum (24) and in the vicinity of the drivers (25).

10. System according to any one of the claims 1 to 9, characterized by underwater-type cutlery washing nozzles (66) at the end section of the horizontal cutlery conveyor (42) and by second cutlery washing nozzles (67) at the starting section of the lifting conveyor (53) for cutlery, the washing nozzles being oriented towards the cutlery area of the conveyors.

11. System according to any one of the claims 1 to 10, characterized by an arc-shaped and stationary rail (70) which is mounted in the vicinity of the rear wall (4) for the turning drum (24) and extends outwardly in the direction of movement from the inner periphery of the turning drum (24) towards the area of the free ends of the drivers (25) in the exit area of the turning drum (24).

12. System according to any one of the claims 1 to 11, characterized by a vertically upwardly oriented fluid nozzle, preferably an air nozzle (73), and downstream thereof a horizontally oriented second fluid nozzle, preferably an air nozzle (72), and preferably with a common fluid supply means (71) in the exit area of the turning drum (24) intermediate the drivers (25).

## Revendications

1. Dispositif pour desservir les plateaux d'alimentation (21) et acheminer les pièces de vaisselle qui s'y trouvent vers une machine lave-vaiselle (12), comportant:
a) un convoyeur (23) d'acheminement des plateaux usagés (21),
b) un dispositif de retournement, de préférence sous forme d'un tambour de retournement (24) rotatif à entraînement, doté de tocs d'entraînement (25) disposés sur son périmètre et d'un dispositif de guidage (26) pour les plateaux d'alimentation (21),
c) un convoyeur de plateaux (27, 28) pour transporter les plateaux vides retournés (29),
d) un convoyeur de pièces de vaisselle et de couteaux, fourchettes et cuillers (30, 31) incliné dans la direction du convoiement pour les pièces de vaisselle (20), les couteaux, fourchettes et cuillers (32), les déchets (33) et les déchets alimentaires (56)
caractérisé par
e) un bac à eau (34) disposé en dessous, destiné à recevoir et à évacuer les déchets légers (35),
f) des dispositifs d'éloignement et d'évacuation (36) pour déchets légers tels que papiers (35) et déchets alimentaires (56),
g) des dispositifs de pré-rinçage (37; 38-40; 66,67; 54,55; 57) pour pièces de vaisselle (20) et pour couteaux, fourchettes et cuillers (32),
h) un convoyeur de pièces de vaisselle et de couteaux, fourchettes et cuillers sous forme d'une grille vibrante (31) dotée de fentes longitudinales (41) telles que, outre les déchets residuels, elles ne laissent passer que les couteaux, fourchettes et cuillers (32),
i) un convoyeur de couteaux, fourchettes et cuillers (42) muni de tocs d'entraînement (43) et disposé à l'intérieur du bac à eau (34) sous la surface de l'eau (44), sur lequel les couteaux, fourchettes et cuillers (32) tombent pour être acheminés vers la machine lave-vaisselle (12).

2. Dispositif selon la revendication 1, caractérisé par une bande transporteuse (45) disposée au-dessus de la grille vibrante (31) et progressant dans la direction du convoiement, munie de bandes d'alignement (46) grattant la grille vibrante (31) pour aligner les couteaux, fourchettes et cuillers (32) et le cas échéant les déchets restants et objets analogues dans la direction des fentes longitudinales (41) de la grille vibrante (31).

3. Dispositif selon la revendication 1 ou 2, caractérisé par des glissières (14, 47) inclinées obliquement par rapport à la direction du convoiement, sur lesquelles tombent les couteaux, fourchettes et cuillers (32), les déchets et objets analogues pour être dirigés vers une rigole longitudinale (48) du bac à eau (34) dans lequel est disposé le convoyeur de couteaux, fourchettes et cuillers (42), les déchets légers (35) étant évacués par une surverse (49) et un courant d'eau perpendiculaires à la direction du convoiement du convoyeur de couteaux, fourchettes et cuillers (42).

4. Dispositif selon l'une des revendications 1 à 3, caractérisé par un dispositif de génération de vibrations (50) pour la grille vibrante (31) fixé sur des bandes élastiques latérales de manière à pouvoir être translaté latéralement et poussé de temps en temps sur ce côté par des cames ou dispositifs analogues à entraînement mécanique.

5. Dispositif selon l'une des revendications 1 à 4, caractérisé en ce que le convoyeur de plateaux (28) débouche sur une voie de lavage supérieure (51) pour plateaux vides (29), que la grille vibrante (31) disposée en dessous avec les pièces de vaisselle (20), verres et pièces analogues débouche sur une voie de lavage inférieure (52), et que le convoyeur de couteaux, fourchettes et cuillers (42), de préférence par l'intermédiaire d'un convoyeur montant (53), débouche sur une voie de lavage latérale (22) d'une seule et même machine lave-vaisselle.

6. Dispositif selon l'une des revendications 1 à 5, caractérisé par un dispositif d'évacuation (36) des déchets légers (35) ayant la forme de buses de soufflement disposées horizontalement au-dessus des plateaux d'alimentation usagés (21), les papiers et objets anlagues étant tourbillonnés vers le haut et ver le côté pour tomber dans le bac à eau (34) placé en dessous.

7. Dispositif selon l'une des revendications 1 à 6, caractérisé par un premier dispositif de pré-rinçage (37) pour déchets légers et déchets alimentaires ayant la forme de buses de rinçage à forte puissance verticales ou obliques disposées au-dessus des plateaux d'alimentation usagés (21) et dirigées vers le bas en vue de tourbillonner vers le haut et vers le côté les restes de papier et autres déchets légers (35), les déchets alimentaires (56) et objets analogues qui tombent alors dans le bac à eau disposé en dessous (34),
les plateaux (21, 29), pièces de vaisselle (20) et couteaux, fourchettes et cuillers (32) étant retenus en bas par des serre-flans (38) ayant de préférence la forme de plusieurs tiges relativement lourdes disposées l'une à côté de l'autre et pouvant être déplacées vers le haut, les tiges étant biseautées du côté où sont introduits les plateaux (21), avec la possibilité de disposer plusieurs serre-flans de ce type l'un après l'autre.

8. Dispositif selon l'une des revendications 1 à 7, caractérisé par un deuxième dispositif de prérinçage ayant la forme de buses (54, 57) disposées au-dessus et au-dessous de la grille vibrante (31) en vue du pré-rinçage des pièces de vaisselle (20), couteaux, fourchettes et cuillers (32) et objets analogues reposant sur la grille vibrante (31) à travers les fentes longitudinales (41) de la grille vibrante.

9. Dispositif selon l'une des revendications 1 à 8, caractérisé par un troisième dispositif de pré-rinçage ayant la forme de buses grosso modo horizontales (55) disposées à l'intérieur du tambour de retournement (24) parallèlement à l'axe dans la zone des tocs d'entraînement (25).

10. Dispositif selon l'une des revendications 1 à 9, caractérisé par des buses de rinçage immergées (66) pour couteaux, fourchettes et cuillers placées dans la section terminale du convoyeur de couteaux, fourchettes et cuillers (42), et par des deuxièmes buses de rinçage (67) pour couteaux, fourchettes et cuillers dans la section de début du convoyeur montant de couteaux, fourchettes et cuillers (53), les buses de rinçage étant dirigées sur la zone du convoyeur prévue pour les couteaux, fourchettes et cuillers.

11. Dispositif selon l'une des revendications 1 à 10, caractérisé par une pièce en arc stationnaire (70) disposée dans la zone de la paroi postérieure (4) du tambour de retournement (24) et qui, dans la zone médiane du tambour de retournement (24), s'étend, dans la direction du mouvement du tambour de retournement, du périmètre intérieur du tambour jusqu'à l'extrémité libre des tocs d'entraînement (25) dans la zone de sortie du tambour de retournement (24).

12. Dispositif selon l'une des revendications 1 à 11, caractérisé par une buse de fluide, de préférence une buse d'air (73), dirigée verticalement vers le haut, et une deuxième buse de fluide, de préférence une buse d'air (72) disposée horizontalement au-dessous de la première, les deux buses ayant de préférence un conduit d'alimentation commun (71) dans la zone de sortie du tambour de retournement (24) entre les tocs d'entraînement (25).
